# EUROPÄISCHE PATENTANMELDUNG

(11) **EP 4 333 010 A1**
(43) Veröffentlichungstag der Anmeldung: **06.03.2024**
(21) Anmeldenummer: 23170049.3
(22) Anmeldetag: 26.04.2023
(51) Int. Cl.: H01H 9/56, H01H 47/18

(54) **VERFAHREN ZUM EINSCHALTEN EINES RELAIS ZUM BEWIRKEN EINES MINIMALEN EINSCHALTSTROMS**

(30) Priorität: 30.08.2022 DE 102022121898
(71) Anmelder: Insta GmbH, 58509 Lüdenscheid (DE)
(72) Erfinder: Hopp, Christian, 44139 Dortmund (DE); Wüller, Stefan, 58553 Halver (DE)
(74) Vertreter: Fobbe, Tobias

(57) **Zusammenfassung**

Ein Verfahren zum Einschalten eines eine wechselstromgespeiste Last schaltenden Relais zum Bewirken eines minimalen Einschaltstroms Iₘᵢₙ durch das Relais wobei das Verfahren folgende Schritte umfasst:
- Überwachen der Netzspannung zum Ermitteln eines festen Synchronisationspunktes t_{sync} an der Netzfrequenz und
- Erfassen des Einschaltstromes I durch die Relaiskontakte mit Hilfe eines Magnetfeldsensors, der das Magnetfeld erfasst, welches durch den Einschaltvorgang erzeugt wird, für unterschiedliche Zeitabstände t_{Delta} zwischen dem Zeitpunkt tₑᵢₙ seiner Einschaltansteuerung und dem Zeitpunkt des Synchronisationspunktes t_{sync} über mindestens eine Halbwelle,
- Identifizieren des Zeitpunktes tₑᵢₙ₂ korrespondierend zu dem minimalen Einschaltstrom Iₘᵢₙ,
- Ansteuern des Relais zum Zeitpunkt tₑᵢₙ₂, so dass das Schließen der Relaiskontakte einen minimalen Einschaltstrom Iₘᵢₙ bewirkt.

## Beschreibung

Die Erfindung betrifft ein Verfahren zum Einschalten eines eine wechselstromgespeiste Last schaltenden Relais zum Bewirken eines minimalen Einschaltstroms durch das Relais.

Verfahren zum Nullpunktschalten eines Relais sind vorbekannt. Mit den vorbekannten Verfahren zum Nullpunktschalten eines eine wechselstromgespeiste Last schaltenden Relais möchte man die Lebensdauer des Relais hinsichtlich der Anzahl seiner Schaltspiele verlängern, indem die Relaiskontakte im oder im Bereich des Nulldurchganges der Wechselspannung oder im Stromnulldurchgang geschaltet werden. Dieses ist beispielsweise in EP 3 605 579 B1 offenbart. Hierdurch wird eine Entstehung von Schaltfunken vermieden. Schaltfunken sind Lichtbögen, die sich zwischen den Schaltkontakten ausbilden, wenn diese nicht geschlossen sind und solange deren Abstand noch nicht hinreichend groß ist. Derartige Lichtbögen tragen Material von den Schaltkontakten ab, führen zur Korrosion und Schädigung der Kontakte, was wiederum beim Schließvorgang der Kontakte Verschweißungen begünstigt. Je höher die Spannung bzw. der Strom im Schaltzeitpunkt ist, je intensiver ist die unerwünschte Ausbildung eines solchen Schaltlichtbogens. Aus diesem Grund sind Verfahren und Relaisschaltungen entwickelt worden, mit denen ein solches Relais im Bereich des Stromnulldurchganges der Wechselspannung geschaltet wird. Vorbekannt ist eine solche Relaisschaltung beispielsweise aus DE 297 01 352 U1. Diesen und anderen vorbekannten Verfahren ist gemein, dass in einem ersten Schritt die Schaltträgheit beim Einschaltvorgang bestimmt wird. Die Schaltträgheit des Relais ist die Zeitspanne, die von dem Relais benötigt wird, bis nach Empfang eines Einschaltansteuersignals die Relaiskontakte tatsächlich geschlossen sind. Diese Schaltträgheit ist systembedingt und liegt in dem notwendigen Aufbau des Magnetfeldes durch die Bestromung der Relaisspule und den durch die beweglichen Schaltkontakte zurückzulegenden Weg begründet. Beim Einschaltvorgang arbeiten die beweglichen Relaiskontakte gegen die Kraft einer Rückstellfeder, durch die die gewünschte Bewegung der beweglichen Schaltkontakte gebremst und damit verlangsamt wird. Die Schaltträgheit eines solchen Relais ist somit abhängig von seiner Auslegung und kann beispielsweise zwischen 3 - 10 ms betragen.

Mit der ermittelten Schaltträgheit wird das Relais durch seine Steuerelektronik dann so angesteuert, dass der Einschaltzeitpunkt zeitlich um die Zeitdauer der Schaltträgheit vor dem nächsten erwarteten Nulldurchgang der Wechselspannung liegt. Bei diesem Wert handelt es sich grundsätzlich um eine herstellerseitig vorgegebene Größe. Die Schaltträgheit kann auch durch die Relaisschaltung selbsttätig ermittelt werden, ebenso wie eine Änderung der Schaltträgheit in Folge beispielsweise einer Alterung des Relais.

Der vorstehend genannte Stand der Technik hat den entscheidenden Nachteil, sofern eine galvanische Trennung zwischen dem zu schaltenden Stromkreis und dem Schaltkreis zur Relaisansteuerung gefordert ist (wobei dieses regelmäßig der Fall ist), dass je Schaltkontakt neben der Schaltung zur Kontaktspannungsüberwachung auch eine galvanische Trennung, insbesondere realisiert durch einen Optokoppler, eingesetzt werden muss. Dieses hat jedoch zur Folge, dass jedoch auch bei geöffneten Kontakt ein minimaler Strom durch die Schaltung zur Kontaktspannungsüberwachung fließt. Dies kann insbesondere bei LED-Lasten mit eingebauten Vorschaltgerät zum Aufladen des Pufferkondensators führen und so zum zyklischen Anlaufen beziehungsweise Blitzen des LED-Leuchtmittels führen. Auch Effekte wie Ghosting von LED-Leuchtmitteln kann die Folge eines solchen Bypass-Stromes sein. Zudem muss die Kontaktspannungserkennung über jeden Relaiskontakt ausgeführt werden. Dieses ist bauraumbeanspruchend und kostenintensiv. Zudem ist bei den vorbekannten Verfahren das Schalten von Signaleingängen regelmäßig problematisch, da die kleinen Bypass-Ströme bereits ausreichen können, um das zu schaltende Signal zu triggern.

Ausgehend von diesem diskutierten Stand der Technik liegt der Erfindung die Aufgabe zu Grunde, ein Verfahren zum Einschalten eines Relais zum Bewirken eines minimalen Einschaltstroms vorzuschlagen, mit dem der Bauraumbedarf minimiert wird, Ghosting oder Blitzen von mit einem Relais geschalteten LED-Leuchtmitteln wirkungsvoll vermieden wird und auch das Schalten kleinster Signale zuverlässig ermöglicht wird.

Gelöst wird diese Aufgabe erfindungsgemäß durch ein Verfahren zum Einschalten eines eine wechselstromgespeiste Last schaltenden Relais zum Bewirken eines minimalen Einschaltstroms durch das Relais wobei das Verfahren folgende Schritte umfasst:
- Überwachen der Netzspannung zum Ermitteln eines festen Synchronisationspunktes an der Netzfrequenz und
- Erfassen des Einschaltstromes durch die Relaiskontakte mit Hilfe eines Magnetfeldsensors, der das Magnetfeld erfasst, welches durch den Einschaltvorgang erzeugt wird, für unterschiedliche Zeitabstände zwischen dem Zeitpunkt seiner Einschaltansteuerung und dem Zeitpunkt des Synchronisationspunktes über mindestens eine Halbwelle,
- Identifizieren des Zeitpunktes korrespondierend zu dem minimalen Einschaltstrom,
- Ansteuern des Relais zum Zeitpunkt, so dass das Schließen der Relaiskontakte einen minimalen Einschaltstrom bewirkt.

Dieses Verfahren zum Einschalten eines eine wechselstromgespeiste Last schaltenden Relais setzt ein Überwachen der Netzspannung zum Ermitteln eines festen Synchronisationspunktes an der Netzfrequenz voraus. Im Anschluss an die Ermittlung der Netzfrequenz werden die Einschaltströme, regelmäßig reichen 20 - 60 Einschaltvorgänge für das Kalibrieren aus, mittels des durch den Einschaltstrom erzeugten Magnetfeldes detektiert. Über einen geeigneten Magnetfeldsensor, insbesondere eine Leiterschleife (entspricht einer Antenne), und die in selbigem induzierten Spannung kann auf den Einschaltstrom geschlossen werden. Die Intensität der induzierten Spannung ist dabei proportional zum Einschaltstrom. Dabei erfolgt das Erfassen des Einschaltstroms für unterschiedliche Zeitabstände zwischen dem Zeitpunkt seiner Einschaltansteuerung und dem Zeitpunkt des Synchronisationspunktes. Insofern wird eine Vielzahl von Einschaltströmen ermittelt, so dass sich eine Einschaltstrom-Kurve für unterschiedliche Zeitabstände zwischen dem Zeitpunkt seiner Einschaltansteuerung und dem Zeitpunkt des (festgehaltenen) Synchronisationspunktes ergibt. Eine solche Kurve wird ein Einschaltstromminimum aufweisen, welches zu einem bestimmten (Einschalt-) Zeitpunkt korrespondiert. Auf Basis dieses Zeitpunktes, der zu einem minimalen Einschaltstrom korrespondiert, wird das Relais als Ergebnis des erfindungsgemäßen Verfahrens angesteuert, so dass das Schließen der Relaiskontakte lediglich mit einem minimalen Einschaltstrom einhergeht. Vorteilhaft dabei ist, dass Ghosting oder Blitzen von mit einem Relais geschalteten LED-Leuchtmitteln wirkungsvoll vermieden wird, da kein Bypassstrom über den Kontakt fließt. So wird auch das Schalten kleinster Signale zuverlässig möglich. Auch der Bauraumbedarf ist sehr gering.

Gemäß einer bevorzugten Weiterbildung des erfindungsgemäßen Verfahrens erfolgt das Identifizieren des Zeitpunktes des minimalen Einschaltstromes in der Umgebung des mit der Zeitdauer identifizierten Zeitpunktes des minimalen Einschaltstromes erneut. Es wird also nach einem ersten groben Scandurchlauf zum Auffinden des Zeitpunktes des minimalen Einschaltstroms erneut ein Scandurchlauf durchgeführt, und zwar mit einer reduzierten Zeitdauer. Aufgrund der daraus resultierenden höheren Zeitauflösung, kann der Zeitpunkt des minimalen Einschaltstromes besonders präzise und mit verhältnismäßig wenig Rechen- und Zeitaufwand ermittelt werden.

In einer Weiterbildung des erfindungsgemäßen Verfahrens wird das erfindungsgemäße Verfahren für mehrere Kanäle angewendet, wobei die Netzsynchronisation nur an einer, beliebigen Phase erfolgt. Für einen ein Relais aufweisenden Aktor, der beispielsweise drei Kanäle aufweist, welche unterschiedliche Phasen schalten, reicht es aus, sich an einer beliebigen Phase zu synchronisieren, für jede Phase kann dann der optimale Schaltzeitpunkt zum Schalten im Stromminimum relativ diesem einen Synchronisationspunkt bestimmt werden, da alle Phasen immer 120° Abstand zueinander aufweisen.

Gemäß einer Weiterbildung des erfindungsgemäßen Verfahrens wird der Zeitpunkt korrespondierend zu dem minimalen Einschaltstrom mehrfach ermittelt und aus einer vordefinierten Anzahl an Messungen ein Mittelwert gebildet. Dieses stellt eine weitere Möglichkeit zur Verbesserung der Präzisierung des Verfahrens dar.

Gemäß einer Weiterbildung des erfindungsgemäßen Verfahrens wird die Überwachung des Stromverlaufes in der Stromüberwachungseinrichtung mittels einer Leiterschleife als Magnetfeldsensor vorgenommen. Dabei erfasst die Leiterschleife das Magnetfeld, welches durch den Einschaltvorgang erzeugt wird.

Gemäß einer Weiterbildung des erfindungsgemäßen Verfahrens wird die Steuerung und Auswertung durch einen Mikrocontroller durchgeführt, insbesondere durch einen Mikrocontroller für einen mehrere Kanäle aufweisenden Aktor.

In einer Weiterbildung des erfindungsgemäßen Verfahrens wird das erfindungsgemäße Verfahren selbstlernend, insbesondere beim Auftreten von einem über die Zeit ansteigenden minimalen Einschaltstrom, durchgeführt. Dieses erlaubt es, Alterungseffekte, die den Zeitpunkt korrespondierend zu dem minimalen Einschaltstrom verschieben, automatisch zu berücksichtigen.

Die Erfindung ist nachfolgend anhand eines Ausführungsbeispiels unter Bezugnahme auf die beiliegenden Figuren beschrieben. Es zeigen:
**Fig. 1****:** ein schematisches Diagramm, in dem die Ermittlung eines ersten Einschaltstromes (korrespondierend zu einem ersten Einschaltzeitpunkt, der bezüglich des Synchronisationspunktes um einen ersten Zeitabstand beabstandet ist) dargestellt ist,
**Fig. 2****:** ein schematisches Diagramm, in dem die Ermittlung eines zweiten Einschaltstromes (korrespondierend zu einem zweiten Einschaltzeitpunkt, der bezüglich des Synchronisationspunktes um einen zweiten Zeitabstand beabstandet ist) dargestellt ist,
**Fig. 3****:** ein schematisches Diagramm, in dem die Ermittlung eines dritten Einschaltstromes (korrespondierend zu einem zweiten Einschaltzeitpunkt, der bezüglich des Synchronisationspunktes um einen dritten Zeitabstand beabstandet ist) dargestellt ist und
**Fig. 4****:** ein schematisches Diagramm, in dem die ermittelten Einschaltströme aus den Figuren Fig. 1 und Fig. 3 eingezeichnet sind, wobei das Identifizieren des Zeitpunktes des minimalen Einschaltstroms in der Umgebung des minimalen Einschaltstromes erneut mit einer reduzierten Zeitdauer (t_{delta}) erfolgt, was zu einer verbesserten Zeitauflösung führt.

In den Figuren 1 bis 3 sind schematische Diagramme gezeigt, die das schrittweise Ermitteln der Einschaltströme I (korrespondierend zu einem bestimmten Einschaltzeitpunkt, der bezüglich des Synchronisationspunktes um einen bestimmten Zeitabstand beabstandet ist) visualisert. Dabei ist ein fester Synchronisationspunkt t_{sync} an der Netzfrequenz erforderlich. Dazu wird die Netzspannung überwacht, welche in den Figuren als U dargestellt ist. Operativ erfolgt das Erfassen des Einschaltstromes I über mindestens eine Halbwelle durch die Relaiskontakte mit Hilfe eines Magnetfeldsensors, der das Magnetfeld erfasst, welches durch den Einschaltvorgang erzeugt wird. In den Figuren 1 bis 3 ist erkennbar, dass für einen Zeitabstand t**_{Delta}**, der der Differenz aus Synchronisationspunktes t_{sync} und Einschaltzeitpunkt t**ₑᵢₙ**, entspricht, exakt ein Einschaltstrom I ermittelt wird (auf der rechten Achse gezeigt, während die linke Achse die Netzspannung zeigt).

Wird nun, wie in den Figuren 1 bis 3 angedeutet, der Zeitabstand t**_{Delta}** variiert, erhält man eine Vielzahl von Einschaltströmen (Anmerkung: in den Figuren 1 bis 3 ist jeweils nur der zu dem jeweiligen Zeitpunkt entsprechende Einschaltstrom I gezeigt), woraufhin der Zeitpunkt t**ₑᵢₙ₂** (siehe Figur 2) korrespondierend zu dem minimalen Einschaltstrom I**ₘᵢₙ** aus der Vielzahl der Einschaltströme über die Halbwelle ermittelt wird. Damit kann das Ansteuern des Relais zum Zeitpunkt t**ₑᵢₙ₂** erfolgen, so dass das Schließen der Relaiskontakte einen minimalen Einschaltstrom **Iₘᵢₙ** bewirkt.

In Figur 4 ist ein schematisches Diagramm gezeigt, in dem die ermittelten Einschaltströme aus den Figuren Fig. 1 und Fig. 3 eingezeichnet sind. Insofern zeigt Figur 4 eine Einschaltstrom-Kurve. Zur Verbesserung der zeitlichen Auflösung bezüglich des minimalen Einschaltstroms **Iₘᵢₙ** erfolgt das Identifizieren des Zeitpunktes des minimalen Einschaltstroms t**ₘᵢₙ** in der Umgebung des mit der Zeitdauer t**_{Delta}** identifizierten Zeitpunktes des minimalen Einschaltstromes t**ₘᵢₙ** erneut mit einer reduzierten Zeitdauer **t_{delta}.**

Die Erfindung ist unter Bezugnahme auf die Figuren anhand mehrerer Ausführungsbeispiele beschrieben worden. Ohne den Umfang der geltenden Ansprüche zu verlassen, ergeben sich für einen Fachmann zahlreiche weitere Möglichkeiten, das beanspruchte Verfahren sowie die beanspruchte Relaisschaltung zu realisieren, ohne dass diese im Rahmen dieser Ausführungen im Einzelnen erläutert werden müsste.

### Bezugszeichenliste

- **Iₘᵢₙ**: minimaler Einschaltstrom
- I: Einschaltstrom
- **t_{Delta}**: Zeitabstand
- **t_{delta}**: reduzierter Zeitabstand
- **tₑᵢₙ₂**: Zeitpunktes korrespondierend zu minimalen Einschaltstrom
- t**ₘᵢₙ**: Zeitpunktes des minimalen Einschaltstromes
- t**_{sync}**: Synchronisationspunkt

## Patentansprüche

**1.** Verfahren zum Einschalten eines eine wechselstromgespeiste Last schaltenden Relais zum Bewirken eines minimalen Einschaltstroms (**Iₘᵢₙ**) durch das Relais wobei das Verfahren folgende Schritte umfasst:
- Überwachen der Netzspannung zum Ermitteln eines festen Synchronisationspunktes (t**_{sync}**) an der Netzfrequenz und
- Erfassen des Einschaltstromes (I) durch die Relaiskontakte mit Hilfe eines Magnetfeldsensors, der das Magnetfeld erfasst, welches durch den Einschaltvorgang erzeugt wird, für unterschiedliche Zeitabstände (t**_{Delta}**) zwischen dem Zeitpunkt (t**ₑᵢₙ**) seiner Einschaltansteuerung und dem Zeitpunkt des Synchronisationspunktes (t**_{sync}**) über mindestens eine Halbwelle,
- Identifizieren des Zeitpunktes (t**ₑᵢₙ₂**) korrespondierend zu dem minimalen Einschaltstrom (**Iₘᵢₙ**),
- Ansteuern des Relais zum Zeitpunkt (t**ₑᵢₙ₂**), so dass das Schließen der Relaiskontakte einen minimalen Einschaltstrom (Imin) bewirkt.

**2.** Verfahren nach Anspruch 1, **dadurch gekennzeichnet, dass** das Identifizieren des Zeitpunktes des minimalen Einschaltstromes (t**ₘᵢₙ**) in der Umgebung des mit der Zeitdauer (t**_{Delta}**) identifizierten Zeitpunktes des minimalen Einschaltstromes (t**ₘᵢₙ**) erneut mit einer reduzierten Zeitdauer (t**_{delta}**) erfolgt.

**3.** Verfahren nach Anspruch 1 oder 2, **dadurch gekennzeichnet, dass** das Verfahren nur für eine von drei Phasen durchgeführt wird.

**4.** Verfahren nach einem der Ansprüche 1 bis 3, **dadurch gekennzeichnet, dass** der Zeitpunkt (t**ₑᵢₙ₂**) korrespondierend zu dem minimalen Einschaltstrom (I**ₘᵢₙ**) mehrfach ermittelt und aus einer vordefinierten Anzahl an Messungen ein Mittelwert gebildet wird.

**6.** Verfahren nach einem der Ansprüche 1 bis 5, **dadurch gekennzeichnet, dass** die Überwachung des Stromverlaufes in der Stromüberwachungseinrichtung mittels einer Leiterschleife als Magnetfeldsensor vorgenommen wird, wobei die Leiterschleife das Magnetfeld erfasst, welches durch den Einschaltvorgang erzeugt wird.

**7.** Verfahren nach einem der Ansprüche 1 bis 6, **dadurch gekennzeichnet, dass** die Steuerung und Auswertung durch einen Mikrocontroller durchgeführt wird.

**8.** Verfahren nach einem der Ansprüche 1 bis 7, **dadurch gekennzeichnet, dass** das Verfahren selbstlernend, insbesondere beim Auftreten von einem über die Zeit ansteigenden minimalen Einschaltstrom (I**ₘᵢₙ**), durchgeführt wird.
